# EUROPÄISCHE PATENTSCHRIFT

(11) **EP 1 598 159 B1**
(45) Veröffentlichungstag und Bekanntmachung des Hinweises auf die Patenterteilung: **24.12.2008**
(21) Anmeldenummer: 05009552.0
(22) Anmeldetag: 30.04.2005
(51) Int. Cl.: B26D 1/00

(54) **Rotationsmesser**
Rotary knife
Couteau rotatif

(30) Priorität: 13.05.2004 DE 102004023670
(43) Veröffentlichungstag der Anmeldung: 23.11.2005
(73) Patentinhaber: ASTOR Schneidwerkzeuge GmbH, 15859 Storkow (DE)
(72) Erfinder: Matzunsky, Helmut, 82487 Oberammergau (DE); Schulze, Rainer, 15859 Rieplos (DE)
(74) Vertreter: Leinung, Günter

(56) Entgegenhaltungen:
- EP-A- 0 709 170
- WO-A-96/40475
- DE-A1- 2 432 112
- DE-A1- 10 108 018
- DE-A1- 19 646 656
- DE-U1- 29 800 868
- US-A- 3 863 538

## Beschreibung

Die Erfindung betrifft ein Rotationsmesser zum maschinellen Zerteilen von Schneidgut, insbesondere von Lebensmitteln wie Käse, Wurst, Schinken und dergleichen.

Ein derartiges Rotationsmesser in Form eines scheibenförmigen Umlauf-Schneidmessers ist aus der EP 00 709 170 A1 bekannt und wird in Schneidmaschinen zum Zerschneiden von Lebensmitteln wie Käselaiben, Würsten, Schinkenseiten und dergleichen verwendet.

Derartige Schneidmesser arbeiten mit hohen Schnittfrequenzen von über 1.000 Schnitten/min. und die vom jeweiligen Produkt geschnittenen Scheiben werden bei einer industriellen Fertigung zu Stapeln herausgebildet, welche dann anschließend abgepackt werden.
Im Geschäftsbereich werden die geschnittenen Scheiben weitestgehend auf Paletten in gefächerter Form aufgelegt, um in ansprechender Form im Ladenbereich angeboten werden zu können.

Neben rotationssymmetrischen Rundmessern haben sich in der Vergangenheit immer stärker Messer durchgesetzt, die eine sichel- oder spiralförmige Außenkontur aufweisen, wobei in einem Winkelbereich die Außenkontur eine Lücke aufweist, so dass einmal pro Umdrehung das Schneidgut durch die Lücke vorgeschoben werden kann. Durch solche Rotationsmesser, die auch als Slicermesser bezeichnet werden, lassen sich sehr viel höhere Schneidleistungen erzielen, da gegenüber den Rundmessern nicht mehr erforderlich ist, das Messer nach jedem Schnitt quer zur Rotationsachse aus dem Arbeitsbereich herauszufahren, um das zu zerschneidende Produkt für die nächste Scheibe zustellen zu können, wobei für die Schneidbewegung das Messer immer in entgegengesetzte Richtung vorgefahren werden müsste.
Mit derart ausgebildeten Schneidmessern können die Schneidleistungen von zu schneidenden Lebensmitteln wesentlich gesteigert werden. Dies bei Drehzahlen bis 1.500 Umdrehungen/min., was aber auch abhängig ist vom jeweiligen Schneidgut, insbesondere von dessen Konsistenz, die wiederum die Schnittfesdgkeit wesentlich bestimmt.
Der kontinuierliche Vorschub des Schneidgutes in Richtung des Schneidmessers bewirkt aber gleichfalls einen erhöhten Druck und somit eine erhöhte Reibung zwischen dem Schneidmesser und dem Schneidgut, was halt nicht nur zu Reibungsverlusten führt, sondern auch die Oberflächen der erhaltenen Scheiben beeinträchtigt und aufgrund der auch entstehenden höheren Reibungswärme zu optischen und geschmacklichen Beeinträchtigungen des geschnittenen Gutes führen kann.

Die Nachteile sollen mit den Lösungen der bereits oben genannten EP 0 709 170 A1 und der DE 196 46 656 C2 weitestgehend vermieden werden, was durch besondere und abgestufte Winkelgestaltungen der Rotationsmesser und insbesondere durch das Vorsehen von Freischliffen auf der dem noch zu schneidenden Schneidgut zugewandeten Seite erreicht werden soll.
Zu diesem Zweck besitzen die Umlauf-Schneidmesser auf ihrer mit der Stirnfläche des Schneidgutes zusammenarbeitenden Messerseite eine verhältnismäßig kleine ringförmige Zone und einen radial weiter innen liegenden Bereich, der dem Schneidgut zugewandten Messerseite vertieft ausgebildet ist, um die Berührungsflächen zwischen dem Schneidgut und den Umlaufschneidmessern zu verringern, wodurch gleichfalls die Schwingungen in den Umlauf Schneidmessern herabgesetzt werden sollen.

Ein Rotationsmesser der gattungsgemäßen Art ist mit der DE 101 08 018 A1 bekannt geworden, bei dem der Radius der Schneidkante ungleichförmig gestaltet ist. Dies derartig, dass die umlaufende Schneidkante in bestimmten Abständen mit Vertiefungen und Erhebungen ausgebildet ist, somit beim bestimmungsgemäßen Einsatz derart ausgeführter Rotationsmesser eine unterbrochene Schnittfolge erreicht werden soll, wodurch wiederum eine Verbesserung der Wirtschaftlichkeit von Schneidmaschinen erzielt werden soll, wenn diese mit derartigen Rotationsmessern bestückt sind.
Nachteilig bei dieser Lösung ist, dass sich beim bestimmungsgemäßen Einsatz in den Vertiefungen der Schneidkante des Schneidmessers Schneidgut ansammelt bzw. festgehalten wird, was wiederum die Schneidqualität, aber insbesondere die Qualität der geschnittenen Scheiben, negativ beeinflusst.

Der Erfindung liegt die Aufgabe zugrunde, Rotationsmesser für Lebensmittel-Schneidemaschinen zum maschinellen Zerteilen von Schneidgut, vorzugsweise zum Schneiden von Lebensmitteln zu entwickeln, mit denen qualitätsgerechte Produktscheiben hergestellt und abgelegt werden können, dies bei einer weiteren Verbesserung der Wirtschaftlichkeit und unter Vermeidung der Nachteile der bekannten Lösungen des Standes der Technik.

Diese Aufgabe wird erfindungsgemäß mit den Merkmalen des Anspruches 1 gelöst, besondere Ausgestaltungen und vorteilhafte Lösungen sind in den Unteransprüchen angegeben.

Die Merkmale des Oberbegriffs des Anspruchs 1 sind dabei aus der EP 00 709 170 A1 bekannt.

Nach der Erfindung hergestellte Rotationsmesser in Form von Sichelinessern und Kreisessem sind durch die Ausbildung und Gestaltung ihrer Schneidenbereiche charakterisiert, welche herausgebildet werden durch die Schneide des jeweiligen Rotationsmessers und der sich der Schneide anschließenden Schneidenfläche, welche mit vorbestimmbaren Winkeln, den Schneidenwinkeln, ausgebildet sind.
Dies in der Art und Weise, dass die umfänglich umlaufende Schneidenfläche eines Rotationsmessers mit schneidenwinkelveränderlicher Größe ausgeführt ist, somit die jeweilige Schneidenfläche, wiederum bezogen auf deren umfänglichen Umlauf, eine wellenförmig verlaufende Oberflächenstruktur besitzt.
Dabei gehört es gleichfalls zur Erfindung, dass die Schneidenwinkel von nach der Erfindung hergestellten Rotationsmessern in stetiger oder unstetiger Folge mit ungleichgroßen Winkelmaßen ausgebildet sind, wobei die einzelnen Schneidenwinkel an jeder Stelle der jeweiligen Schneidenfläche vorgesehen werden können, was insbesondere abhängig ist von den zu schneidenden Produkten.

Durch die Ausbildung der Schneidenbereiche, speziell der Schneidenflächen mit unterschiedlich großen Schneidenwinkeln und deren umfänglichen Ausbildungen auf den Schneidenflächen der Rotationsmesser, werden qualitätsgerechte Schneidvorgänge gewährleistet. Dies betrifft sowohl die Schneidvorgänge beim unmittelbaren Anschnitt des zu schneidenden Produktes, aber auch in der weiteren Folge des gesamten Schneidvorganges und des sich daran anschließenden Ablegens der geschnittenen Produktscheiben. Durch die Wahl der unterschiedlichen Schneidenwinkel und deren Ausbildungen auf der Schneidenfläche eines Rotationsmessers sind die Möglichkeiten geschaffen worden, den Schneidvorgang unmittelbar dem jeweils zu schneidenden Produkt anzupassen, dies sowohl beim Anschnittvorgang, dem weiteren Durchschneiden und dem Ablegen, da die einzelnen Lebensmittelprodukte unterschiedliche Konsistenzen und Festigkeiten besitzen. Unter Berücksichtigung dieser Eigenschaften erfolgt die Ausbildung und Anordnung der Schneidenwinkel auf der jeweiligen Schneidenfläche, somit werden Schneidenbereiche von Rotationsmessern geschaffen, die den gegebenen praktischen Bedingungen gerecht werden, was sich in verbesserten Schneidvorgängen und verbesserten Produktqualitäten von geschnittenen Lebensmitteln ausdrückt.

Von besonderem Vorteil ist, dass die Schneidenbereiche von Rotationsmessern in den bereits genannten Formen, ob als Sichelmesser oder Kreismesser ausgebildet, gemäß der Erfindung gestaltbar sind.
Dies betrifft auch typische Aufschnitt-Schneidmesser, welche in der Praxis als Slicermesser bekannt sind.
Hier handelt es sich um Sichel- oder auch Kreismesser. Die Sichelmesser sind dabei mit einem Ausschnitt ausgebildet, so dass bei jedem Umlauf des Slicermessers durch diese Lücke der Vorschub des Schneidgutes erfolgt. Kreismesser, welche als Aufschnitt-Schneidmesser zum Einsatz kommen, sind in ihrer kreisrunden Grundstruktur unverändert, laufen um ihre Achse um und werden, um den Vorschub des Schneidgutes zu gewährleisten, in wechselnder Folge vom Schneidgut weg oder zum Schneidgut geführt oder alternativ erfolgt die Zuführung bzw. Rückführung des Schneidgutes zum Kreismesser.
Die Ausbildung und Gestaltung der Schneidenbereiche dieser Slicermesser erfolgt nach den Merkmalen der vorliegenden Erfindung.

Es liegt im Rahmen der Erfindung, dass die jeweilige Schneidenfläche eines Rotationsmessers mit Schneidenwinkeln ausgebildet ist, welche in wechselnder Folge unterschiedliche Winkelmaße besitzen.

Durch die unterschiedliche Ausbildung der Schneidenwinkel und deren Ausbildung und Anordnung auf den Schneidenflächen von Rotationsmessern, werden der Prozess des Anschneidens des zu schneidenden Gutes und der sich nachvollziehende weitere Schneidvorgang positiv beeinflusst. Ferner wird auch der Ablageimpuls der geschnittenen Produktscheiben positiv beeinflusst, da ein stumpfer Schneidenwinkel sich positiv auf das Ablegen der geschnittenen Produktscheiben auswirkt, demgegenüber ein relativ stumpfer Schneidenwinkel für den Anschneidvorgang negativ wirkt, so dass es vorteilhaft ist, im Anschnittbereich einen Schneidenwinkel mit einem geringeren Winkelmaß gegenüber dem nachgeordneten Schneidenwinkel für das Ablegen auszufuhren.
Die Kombination und Wählbarkeit der größenmäßigen Ausbildung der Schneidenwinkel und deren Anordnung auf der jeweiligen Schneidenfläche beeinflussen somit positiv die Schneidvorgänge, dies in Abhängigkeit der vorherrschenden Bedingungen beim Schneiden von Lebensmittelprodukten unterschiedlicher Festigkeiten und Konsistenzen.
Dabei kommt ferner vorteilhaft zum Tragen, dass die Modifikation des oder der Schneidenwinkel senkrecht zur Fortbewegungsrichtung des Schneidgutes sowohl die Schneidkräfte beeinflusst werden als auch der Ablagevorgang von geschnittenen Produktscheiben.

Mit nachfolgendem Ausführungsbeispiel soll die Erfindung näher erläutert werden. Die dazugehörigen Zeichnungen zeigen in
- Figur 1:: ein als Slicermesser ausgeführtes Sichelmesser mit unterschiedlichen Schneidenwinkeln in dessen Schneidenbereich,
- Figuren 2 bis 4:: Schnittansichten A - A; B - B; C - C; nach Figur 1,
- Figur 5:: ein Rotationsmesser in Ausführung eines Kreismessers mit erfindungsgemäß gestalteten Schneidbereichen;
- Figuren 6 bis 8:: Schnittansichten A - A; B - B; C - C; nach Figur 5.

Ein Rotationsmesser in der Ausbildung eines Sichelmessers 1, dieses wiederum als Slicermesser gestaltet, indem das Sichelmesser 1 mit einer Lücke 5 ausgebildet ist, ist in der Figur 1 gezeigt. Das Sichelmesser 1 ist mit einem veränderlichen Schneidenradius ausgeführt, dessen äußerer Umlauf als Schneide 2 ausgebildet ist.

Beginnend in der Schneide 2 ist das Sichelmesser 1 mit einer Schneidenfläche 3 ausgebildet, die mit der Schneide 2 des Sichelmessers 1 umläuft und zur Mitte des Sichelmessers 1 gerichtet ist.
Die Schneidenfläche 3 ist geneigt ausgebildet, deren Neigungsfläche mit unterschiedlichen Neigungswinkeln ausgebildet ist, die den bzw. die Schneidenwinkel 7 des Sichelmessers 1 bilden.
Der Schneidenfläche 3 schließt sich in radialer Richtung ein schräges Flächenteil 4 an, welches übergeht in ein parallel verlaufendes Flächenteil 6, welches, bezogen auf die Mittelachse des Sichelmessers 1, senkrecht verläuft.
Im Flächenteil 6 des Sichelmessers 1 ist im Zentrum vom Sichelmesser 1 eine Aufnahmeöffnung 9 vorgesehen, über welche das Sichelmesser 1 zur Aufnahmeeinheit einer Lebensmittelschneidemaschine Aufnahme findet. Über gleichfalls im Flächenteil 6 vorgesehene Durchgangsbohrungen 11 erfolgt die Befestigung des Sichelmessers 1 zur Lebensmittelschneidemaschine. Vorgesehene Bohrungen 10 im Flächenteil 6 des Sichelmessers 1 dienen der Aufnahme von Auswuchtkörpern, um den Rundlauf des Sichelmessers 1 zu gewährleisten.
Um einen Lagebezug zwischen dem Schneidenwinkel 7 des Sichelmessers 1 zu dessen Drehbewegung fixieren zu können und somit in der Folge die Anordnung weiterer Schneidenwinkel, ist auf dem Flächenteil 6 vom Sichelmesser 1 ein sogenannter Kodierpunkt 8 vorgesehen.

Die Ausbildung und Anordnung der einzelnen Schneidenwinkel 7 bis 7" zur Schneidenfläche 3 ergibt sich aus den Darstellungen der Figuren 2 bis 4, welche Schnittansichten zum Schneidenbereich des Sichelmessers 1 zeigen.
Die Schnittansichten sind dabei zur Erläuterung der Erfindung willkürlich gewählt, auch jede andere Schnittposition des Schneidenbereiches dokumentiert die Ausbildung des Schneidenbereiches insbesondere die Ausbildung und Anordnung der Schneidenwinkel 7 bis 7" vom Sichelmesser 1.
Die Figur 2 zeigt die Ausbildung des Schneidenbereiches vom Sichelmesser 1 mit einem Schneidenwinkel 7, auch als α 1 bezeichnet, der sich von der Schneide 2 über die Schneidenfläche 3 erstreckt.

Analog der Figur 2 ergeben sich aus den gewählten Schnittpositionen B - B und C - C die Gestaltung und Anordnung sowie Ausbildung der Schneidenwinkel 7' und 7", wie in den Figuren 3 und 4 gezeigt.
Aus bei diesen Darstellungen sind die Schneidenwinkel 7' und 7" mit α 2 bzw. α 3 gekennzeichnet.
Die Maße für die Ausbildung der Schneidenwinkel 7 bis 7" liegen in Winkelmaßbereichen von 15° bis 40°.

Ein nach der Erfindung hergestelltes Rotationsmesser in Form eines Kreismessers 12 ist in der Figur 5 dargestellt. Von der am äußeren Umfang des Kreismessers 12 umlaufenden Schneide 2 erstreckt sich die Schneidenfläche 3, welche übergeht in ein schräges Flächenteil 4 und dieses wiederum in das parallel verlaufende Flächenteil 6.
Zur Aufnahme und Befestigung des Kreismessers 12 in einer Lebensmittelschneidemaschine, ist das Kreismesser 12 mit einer Aufnahmeöffnung 9 und Durchgangsbohrungen 11 ausgebildet.
Der Kodierpunkt 8 ist gleichfalls im Flächenteil 6 vorgesehen, in dem entsprechende Kodierelemente Aufnahme finden.
Die Schneidenfläche 3 ist analog zum Sichelmesser 1 mit unterschiedlichen Neigungen ausgebildet, die auch bei dem Kreismesser 12 die Schneidenwinkel 7 bis 7ⁿ herausbilden. Die in unterschiedlicher Größe ausgebildeten Schneidenwinkel, hier die Schneidenwinkel 7 bis 7" des Kreismessers 12, zeigen die Figuren 6 bis 7, deren Schneidenwinkel 7 bis 7" bzw. α 1 bis α 3 Winkelmaße in den Bereichen 15° bis 40° liegen.
Analog dem Ausführungsbeispiel nach Figur 1 erfolgte bei der bildlichen Kennzeichnung der Schnittstellen am Sichelmesser 1 gemäß Fig. 2 bis 4 auch bei dem Kreismesser 12 die Wahl der Schnittpositionen A - A bis C - C ohne bestimmte Vorgabe, weitestgehend willkürlich.

Bei den nach der Erfindung hergestellten Rotationsmessern können die Schneidenwinkel 7 bis 7', 7" an jeder Stelle der Schneidenfläche 3 vorgesehen sein und dabei ungleiche Winkelmaße besitzen. Die Winkelgestaltung in Anordnung, deren Folge auf der Schneidenfläche 3 und der größenmäßigen Ausbildung ist abhängig vom zu schneidenden Produkt.
So sind die Schneidenwinkel 7, 7', 7" in einer bevorzugten Ausführung mit folgenden Winkelmaßen ausgeführt: Schneidenwinkel 7 = 20°, Schneidenwinkel 7' = 33°, Schneidenwinkel 7" = 20°. Die in den Ausführungsbeispielen beschriebenen und dargestellten Schneidenwinkel 7 bis 7' sind beispielhaft gewählt. Auch die Anordnung mehrerer Schneidenwinkel 7 bis 7ⁿ auf der Schneidenfläche 3 eines jeden Rotationsmessers ist gegeben. Dies betrifft die Ausbildung der Schneidenwinkel 7 hinsichtlich ihres Winkelmaßes, ihrer Anordnung und Ausbildung in stetiger oder unstetiger Folge auf der umlaufenden Schneidenfläche 3 eines nach der Erfindung hergestellten Rotationsmessers.

## Patentansprüche

1. Rotationsmesser geeignet für Lebensmittel-Aufschneidemaschinen zum maschinellen Zerteilen von Schneidgut, insbesondere von Wurst, Schinken, Käse oder dergleichen, mit dem qualitätsgerechte Produktscheiben hergestellt und abgelegt werden können, welches eine Aufnahme besitzt, über die das Rotationsmesser zum Antrieb der Lebensmittelschneidemaschine befestigbar ist, wobei der Radius der Schneidkante zur Rotationsachse entweder konstant oder um den Umfang kontinuierlich zunehmend bezüglich der Drehrichtung ausgebildet ist, und das Rotationsmesser somit als ein Sichelmesser (1) oder ein Kreismesser (12) mit glatter Schneidkante ausgebildet ist, welches eine Schneidenfläche (3) aufweist, die in der Schneide (2) beginnt und in dem schräg verlaufenden Flächenteil (4) endet, **dadurch gekennzeichnet, dass**
die umfänglich umlaufende Schneidenfläche (3) unterschiedlich große Schneidwinkel (7 bis 7n) aufweist, die bezogen auf deren umfänglichen Umlauf so in wechselnder Folge angeordnet sind, dass die Schneidenfläche (3) eine wellenförmige Oberflächenstruktur aufweist.

2. Rotationsmesser nach Anspruch 1, **dadurch gekennzeichnet, dass**
die Schneidenwinkel (7 bis 7ⁿ) mit Winkelmaßen im Bereich von 15 ° bis ° 40 ° ausgebildet sind, wobei in bevorzugter Ausführung der Schneidenwinkel (7) ein Winkelmaß von 20 ° der Schneidenwinkel (7') ein Winkelmaß von 33 ° und der Schneidenwinkel (7") ein Winkelmaß von 20 ° besitzen.

3. Rotationsmesser nach den Ansprüchen 1 und 2, **dadurch gekennzeichnet, dass**
die Schneidenwinkel (7 bis 7ⁿ) in steter Folge oder in unsteter Folge oder in Kombinationen untereinander in der Schneidenfläche (3) vorgesehen sind.

4. Rotationsmesser nach einem der Ansprüche 1 bis 3, **dadurch gekennzeichnet, dass**
die Anzahl, die Folge und die Winkelmaße der Schneidenwinkel (7 bis 7ⁿ) in Abhängigkeit des Schneidgutes, unter Beachtung des Anschnittes, des Mittelschnittes und vom Ablegeimpuls der zu schneidenden Produktscheiben bestimmt sind.

5. Rotationsmesser nach einem der Ansprüche 1 bis 4, **dadurch gekennzeichnet, dass**
das Sichelmesser (1) und das Kreismesser (12) mit Kodierpunkten (8) ausgebildet sind.

6. Rotationsmesser nach einem der Ansprüche 1 bis 5, **dadurch gekennzeichnet, dass**
die Schneidenflächen (3) vom Sichelmesser (1) und vom Kreismesser (12) der umlaufenden Schneide (2) eines jeden Rotationsmessers folgen.

## Claims

1. Rotating knife suitable for food slicing machines for mechanical splitting of material to be cut, in particular of sausage, ham, cheese or the like, with which product slices in line with the required quality can be produced and deposited, possessing a support via which the rotating knife can be fastened to drive the food slicing machine, whereby the radius of the cutting edge is formed either constant in relation to the axis of rotation or continuously increasing around the circumference as regards the direction of rotation, and the rotating knife is thus formed as a sickle blade(1) or a circular knife (12) with smooth cutting edge, which has a blade face (3) that begins in the blade (2) and ends in the sloping face part (4), **characterised in that**
the circumferentially rotating blade face (3) displays blade angles (7 to 7n) of different sizes that are arranged in alternating sequence as regards their circumferential rotation in such a way that the blade face (3) has a wave-shaped surface structure.

2. Rotating knife in accordance with claim 1, **characterised in that**
the blade angles (7 to 7ⁿ) are formed with angle dimensions in the range of 15 ° to 40 °, whereby in a preferred embodiment the blade angle (7) has an angle dimension of 20 °, the blade angle (7') an angle dimension of 33 ° and the blade angle (7") an angle dimension of 20 °.

3. Rotating knife in accordance with claims 1 and 2, **characterised in that**
the blade angles (7 to 7ⁿ) are provided in the blade face (3) in a continuous sequence or in a discontinuous sequence or in combinations with each other.

4. Rotating knife in accordance with one of claims 1 to 3, **characterised in that**
the number, the sequence and the angle dimensions of the blade angles (7 to 7ⁿ) are determined as a function of the material to be cut, taking into account the first cut, the middle cut and the depositing pulse of the product slices to be cut.

5. Rotating knife in accordance with one of claims 1 to 4, **characterised in that**
the sickle blade (1) and the circular knife (12) are formed with coding points (8).

6. Rotating knife in accordance with one of claims 1 to 5, **characterised in that**
the blade faces (3) of the sickle blade (1) and the circular knife (12) follow the rotating blade (2) of each rotating knife.

## Revendications

1. Lame rotative adaptée aux machines à découper les denrées alimentaires pour une découpe mécanique des produits à découper, notamment les saucisses, le jambon, le fromage etc..., qui permet de découper et de déposer des tranches en respectant les critères de qualité, comportant un logement au moyen duquel peut être fixée la lame rotative pour l'actionnement de la machine à découper les denrées alimentaires, le rayon du tranchant par rapport à l'axe de rotation étant conçu soit de façon constante, soit en s'amplifiant en continu autour de la circonférence concernant le sens de rotation et la lame rotative étant ainsi conçue en tant que lame de faucille (1) ou lame rotative (12) avec tranchant lisse, qui présente une surface de découpe (3) commençant dans la lame (2) et se terminant dans la partie de surface inclinée (4), **caractérisée par le fait que**
la surface de découpe (3) entièrement rotative présente des angles de coupe de taille différente (7 à 7n), disposés dans un ordre alternatif par rapport à leur circonférence totale si bien que la surface de découpe (3) révèle une structure superficielle ondulée.

2. Lame rotative conformément à la revendication n°1, **caractérisée par le fait que**
les angles de coupe (7 à 7ⁿ) sont conçus avec des mesures comprises entre 15 ° et 40 °, moyennant quoi une mesure de 20 ° des angles de coupe (7') et une mesure de 33 ° des angles de coupe (7") comprennent une mesure d'angle de 20 ° dans la conception privilégiée des angles de coupe (7).

3. Lame rotative conformément aux revendications n°1 et n°2, **caractérisée par le fait que**
les angles de coupe (7 à 7ⁿ) sont prévus dans un ordre constant ou inconstant ou bien dans des combinaisons mutuelles dans la surface de découpe (3).

4. Lame rotative conformément à l'une des revendications n°1 à n°3, **caractérisée par** le fait
le nombre, l'ordre et les mesures des angles de coupe (7 à 7ⁿ) sont déterminés en fonction du produit à découper en prenant en compte l'entaille, la coupe centrale et l'impulsion de dépôt des tranches de produits à découper.

5. Lame rotative conformément à l'une des revendications n°1 à n°4, **caractérisée par** le fait
la lame de faucille (1) et la lame circulaire (12) sont conçues avec des points de codage (8).

6. Lame rotative conformément à l'une des revendications n°1 à n°5, **caractérisée par** le fait
les surfaces de découpe (3) de la lame de faucille (1) et de la lame circulaire (12) suivent le tranchant circulaire (2) d'une lame rotative.
